# EUROPÄISCHE PATENTSCHRIFT

(11) **EP 3 484 325 B1**
(45) Veröffentlichungstag und Bekanntmachung des Hinweises auf die Patenterteilung: **02.09.2020**
(21) Anmeldenummer: 17745663.9
(22) Anmeldetag: 13.07.2017
(51) Int. Cl.: A47B 88/463

(54) **ANTRIEBSVORRICHTUNG FÜR EIN BEWEGBARES MÖBELTEIL UND VERFAHREN ZUM SCHLIESSEN EINES BEWEGBAREN MÖBELTEILS**
DRIVE DEVICE FOR A MOVABLE FURNITURE PART AND METHOD FOR CLOSING A MOVABLE FURNITURE PART
DISPOSITIF D'ENTRAÎNEMENT D'UN ÉLÉMENT DE MEUBLE MOBILE, ET PROCÉDÉ DE FERMETURE D'UN ÉLÉMENT DE MEUBLE MOBILE

(30) Priorität: 15.07.2016 DE 102016113045; 05.12.2016 DE 102016123482
(43) Veröffentlichungstag der Anmeldung: 22.05.2019
(73) Patentinhaber: Paul Hettich GmbH & Co. KG, 32278 Kirchlengern (DE)
(72) Erfinder: FREIHEIT, Patrick, 32257 Bünde (DE)
(74) Vertreter: Dantz, Jan Henning
(86) Internationale Anmeldenummer: PCT/EP2017/067789
(87) Internationale Veröffentlichungsnummer: WO 2018/011380

(56) Entgegenhaltungen:
- DE-A1-102010 036 902

## Beschreibung

Die vorliegende Erfindung betrifft eine Antriebsvorrichtung für ein bewegbares Möbelteil, insbesondere einen Schubkasten, mit einer Ausstoßvorrichtung, die einen Mitnehmer und einen durch einen Kraftspeicher vorgespannten Schlitten aufweist, der über einen Mitnehmer mit einem bewegbaren Möbelteil koppelbar ist, wobei bei einer Entriegelung der Ausstoßvorrichtung das bewegbare Möbelteil aus einer Überdrück- oder Schließstellung eine erste Wegstrecke über den Schlitten und den Mitnehmer in eine Öffnungsrichtung beschleunigt wird und nach der ersten Wegstrecke das bewegbare Möbelteil eine zweite Wegstrecke bewegbar ist, an der der Mitnehmer relativ zu dem Schlitten bewegbar ist, und ein Verfahren zum Schließen eines bewegbaren Möbelteils.

DE 10 2010 036 902 A1 offenbart eine Antriebsvorrichtung zum Ausstoßen eines bewegbaren Möbelteils, die durch Drücken oder Ziehen entriegelbar ist.

Die DE 20 2013 011 558 U1 offenbart eine Vorrichtung zum Öffnen eines bewegbaren Möbelteils, bei dem über einen Kraftspeicher ein bewegbares Möbelteil über ein Auszugselement in Öffnungsrichtung bewegbar ist, wobei zusätzlich zur Dämpfung der Öffnungsbewegung des bewegbaren Möbelteils eine Dämpfungseinrichtung vorgesehen ist. Über die Dämpfungseinrichtung soll das bewegbare Möbelteil abgebremst werden, damit dieses nicht mit zu hoher Geschwindigkeit ausgeworfen wird und ein harter Anschlag des bewegbaren Möbelteils beim Ausfahren in die Offenstellung verhindert wird. Die Geschwindigkeit des bewegbaren Möbelteils hängt vom Beladungszustand ab, und gerade bei Schubkästen kann der Unterschied zwischen einer Leerfahrt und einer Beladung bis zu 80 kg betragen. Die Federn des Kraftspeichers müssen für den Beladungszustand ausgelegt sein, so dass teilweise hohe Kräfte beim Auswerfen wirken. Bei der gezeigten Lösung ist allerdings nachteilig, dass der Dämpfer schon während des Ausstoßvorganges wirkt und somit dem Federspeicher die Energie entzieht. Das führt dazu, dass die Federn des Kraftspeichers noch mehr Energie in das System einbringen müssen, was für den Benutzer nachteilig ist, da er diese Energie beim Schließen des Schubkastens wieder aufwenden muss, um den Kraftspeicher zu spannen.

In der EP 2 488 062 B1 ist eine Schiebeanordnung offenbart, bei der eine Ausschiebeanordnung ein Schiebestück aufweist, das zwischen einer Einschubstellung und einer Ausschubstellung mittels eines Federelementes verstellbar ist. Das Schiebestück wird dabei auf einem ersten Verstellweg federbeaufschlagt verstellt und in einem anschließenden zweiten Verstellweg ohne Federbeaufschlagung in einem Freilauf der Ausschiebeanordnung verstellt. Dies führt zu dem Problem, dass beim Auswerfen des Schiebestückes in Öffnungsrichtung die Federn eine große Beschleunigung bewirken, gerade wenn die Ausschubvorrichtung mit einer Schublade im Leerzustand bewegt wird, da die Federn für einen Beladungszustand ausgelegt sind. In einem Leerzustand erfolgt eine große Beschleunigung, die für ein hartes Anschlagen in der maximalen Öffnungsposition sorgen kann.

Es ist daher Aufgabe der vorliegenden Erfindung, eine Antriebsvorrichtung für ein bewegbares Möbelteil und ein Verfahren zum Schließen eines bewegbaren Möbelteils zu schaffen, die für den Bediener des bewegbares Möbelteils optimierte Bedienkräfte ermöglichen und die Handhabung vereinfachen.

Diese Aufgabe wird mit einer Antriebsvorrichtung mit den Merkmalen des Anspruches 1 sowie einem Verfahren mit den Merkmalen des Anspruches 10 gelöst.

Bei der erfindungsgemäßen Antriebsvorrichtung wird ein bewegbares Möbelteil über eine Ausstoßvorrichtung eine erste Wegstrecke über einen Schlitten und einen Mitnehmer in Öffnungsrichtung beschleunigt, und nach der ersten Wegstrecke wird das bewegbare Möbelteil eine zweite Wegstrecke bewegt, an der der Mitnehmer relativ zu dem Schlitten bewegbar ist. Bei einer Schließbewegung bewegt der Mitnehmer den Schlitten gegen die Kraft des Kraftspeichers eine dritte Wegstrecke und der Mitnehmer ist entlang der dritten Wegstrecke über ein Steuerelement mit dem Schlitten gekoppelt. Das Steuerelement ist dann bei einer Bewegung des Mitnehmers in Schließrichtung entlang einer vierten Wegstrecke bis zur Erreichen einer Schließposition relativ zu dem Mitnehmer bewegbar. Dadurch kann das bewegbare Möbelteil über die Ausstoßvorrichtung eine erste Wegstrecke in Öffnungsrichtung beschleunigt werden, um dann nach dieser ersten Wegstrecke optional über eine zweite Wegstrecke abgebremst zu werden, wobei die Bremskräfte deutlich geringer sind als die Kräfte in Ausstoßrichtung, da am Ende der zweiten Wegstrecke eine Bewegung des bewegbaren Möbelteils in Öffnungsrichtung zugelassen werden soll. Der Spannprozess des Kraftspeichers bei einer Schließbewegung des Mitnehmers wird entlang der dritten Wegstrecke vorgenommen, an die sich die vierte Wegstrecke anschließt. Im Bereich der vierten Wegstrecke kann ein gesteuertes Verrasten des Steuerelementes erfolgen, das für eine geringe Materialbeanspruchung und leise Rastgeräusche sorgt.

Vorzugsweise weist der Mitnehmer oder das Steuerelement eine winklig zur Wirkrichtung des Kraftspeichers ausgerichtete Führungsbahn auf, in der ein Stift geführt ist. Der Stift kann dann in der Führungsbahn bewegt werden, um ein langsames Bewegen des Steuerelementes in die Rastposition vorzunehmen. Hierfür kann das Steuerelement vorzugsweise zwei Stifte aufweisen, die in unterschiedliche Führungsbahnen eingreifen.

Die Ausstoßvorrichtung weist vorzugsweise ein Gehäuse auf, an dem der Schlitten und der Mitnehmer geführt sind. Dies führt zu einer besonders kompakten Bauweise der Ausstoßvorrichtung. Der Schlitten und der Mitnehmer können dabei über ein Steuerelement gekoppelt sein, das bewegbar an dem Schlitten gelagert ist. Das Steuerelement kann dabei einen ersten Stift aufweisen, der in einer Führungsbahn an dem Gehäuse der Ausstoßvorrichtung geführt ist, und einen zweiten Stift aufweisen, der in eine Bahn an dem Mitnehmer eingreift. Dadurch kann bei entsprechender Gestaltung der Bahn an dem Mitnehmer eine Kopplung des Mitnehmers mit dem Schlitten in Einzugsrichtung versetzt zu einer Kopplung des Mitnehmers mit dem Schlitten in Auszugsrichtung erfolgen. Dies führt dazu, dass ein Spannbereich für den Kraftspeicher bei einer Schließbewegung in Öffnungs- oder Schließrichtung versetzt zu einem Auswerfbereich der Ausstoßvorrichtung angeordnet ist. Das Spannen des Kraftspeichers erfolgt beispielsweise in einem Bereich zwischen 80 bis 40 mm vor der Schließposition, während das Auswerfen des bewegbaren Möbelteils aus der Schließposition oder einer Überdrückstellung bis 40 oder 60 mm in Öffnungsrichtung erfolgt.

Vorzugsweise sind die Bremskräfte beim Öffnungsvorgang geschwindigkeitsabhängig, und bei einer höheren Geschwindigkeit des bewegbaren Möbelteils werden höhere Bremskräfte als bei einer niedrigen Geschwindigkeit des bewegbaren Möbelteils erzeugt. Dadurch werden die hohen Geschwindigkeiten des Möbelteils stärker abgebremst als geringere Geschwindigkeiten, was harte Anschlaggeräusche beim Bewegen des bewegbaren Möbelteils in Öffnungsrichtung vermeidet.

Die Antriebsvorrichtung weist vorzugsweise auch eine Einzugsvorrichtung auf, mittels der das bewegbare Möbelteil in einem Einzugsbereich in die Schließposition bewegbar ist. Die Einzugsvorrichtung kann dabei beabstandet von der Ausstoßvorrichtung positioniert werden, beispielsweise an einer Auszugsführung.

An dem Mitnehmer ist vorzugsweise eine Führungsbahn zur Kopplung mit dem Steuerelement ausgebildet, die zwei abgewinkelte Endabschnitte und einen Mittelabschnitt aufweist. Der Mittelabschnitt ist zumindest bereichsweise, vorzugsweise vollständig, geneigt zur Öffnungs- und Schließrichtung ausgerichtet, so dass beim Verschieben des Mitnehmers relativ zu einem in der Bahn geführten Steuerelement Reibkräfte aufgebracht werden und das Steuerelement auch während eines Schließvorganges abhängig von der Bewegung des Mitnehmers gesteuert ist. Der Neigungswinkel zur Öffnungs- und Schließrichtung der Bahn kann beispielsweise in einem Bereich zwischen 5° und 25°, insbesondere 8° bis 17°, liegen.

Bei dem erfindungsgemäßen Verfahren zum Schließen eines bewegbaren Möbelteils wird zunächst das bewegbare Möbelteil mit einem Mitnehmer in Schließrichtung bewegt, wobei der Mitnehmer zusammen mit einem bewegbaren Steuerelement verfahren wird, das mit einem Kraftspeicher gekoppelt ist. Das Steuerelement wird bei der Schließbewegung benachbart zu einer Rastaufnahme bewegt und dann wird der Mitnehmer von dem Steuerelement in Wirkrichtung des Kraftspeichers entkoppelt, wobei das Steuerelement winklig zur Wirkrichtung des Kraftspeichers durch eine Führungsbahn bis kurz vor eine Rastposition bewegt wird. Dann wird die Führung des Steuerelementes durch die Führungsbahn freigegeben und das Steuerelement verrastet. Beim Spannprozess wird nach dem Entkoppeln des Mitnehmers von dem Steuerelement das Steuerelement daher nicht vollständig freigegeben, was zu lauten Anschlaggeräuschen beim Verrasten führen könnte. Vielmehr wird das Steuerelement über eine Führungsbahn geführt, die sich winklig zur Wirkrichtung des Kraftspeichers erstreckt. Abhängig von der Bewegung des Mitnehmers in Schließrichtung, beispielsweise durch einen gedämpften Selbsteinzug wird somit auch die Geschwindigkeit des Rastvorganges über die Kopplung des Steuerelementes mit der Führungsbahn bestimmt. Erst kurz vor Erreichen der Rastposition weist die Führungsbahn einen abgewinkelten Endabschnitt oder einen Freigabeabschnitt auf, damit das Steuerelement dann über den Kraftspeicher in die Rastposition gezogen werden kann. Da diese letzte Wegstrecke vergleichsweise kurz ist, beispielsweise kleiner als 2mm, insbesondere kleiner als 1,5mm, erfolgt nur ein kurzes Beschleunigen des Steuerelementes und dadurch auch nur leise Rastgeräusche und eine geringere Materialbeanspruchung.

Vorzugsweise wird das Steuerelement im Wesentlichen rechtwinklig zur Wirkrichtung des Kraftspeichers an einem Schlitten bewegt. Dabei kann an dem Steuerelement ein erster Stift in der Führungsbahn an dem Mitnehmer eingreifen und ein zweiter Stift in eine Führungsbahn einer Ausstoßvorrichtung. Bei einer Schließbewegung kann somit die Führungsbahn an dem Mitnehmer eine Bewegung des Stiftes an der Führungsbahn der Ausstoßvorrichtung verlangsamen.

Die Erfindung wird nachfolgend anhand eines Ausführungsbeispiels mit Bezug auf die beigefügten Zeichnungen näher erläutert: Es zeigen:
- Figur 1: eine perspektivische Explosionsdarstellung eines Möbels mit einer erfindungsgemäßen Antriebsvorrichtung;
- Figur 2: eine perspektivische Ansicht eines Schubkastens mit zwei Antriebsvorrichtungen;
- Figur 3: eine perspektivische Ansicht einer erfindungsgemäßen Antriebsvorrichtung;
- Figuren 4A und 4B: zwei Explosionsdarstellungen der Antriebsvorrichtung der Figur 3;
- Figur 5: eine Ansicht des Gehäuses der Antriebsvorrichtung der Figur 3;
- Figuren 6A und 6B: zwei Ansichten der Antriebsvorrichtung der Figur 3 in einer Schließposition;
- Figuren 7A und 7B: zwei Ansichten der Antriebsvorrichtung der Figur 3 in einer Überdrückstellung;
- Figuren 8A und 8B: zwei Ansichten der Antriebsvorrichtung der Figur 3 zu Beginn eines Öffnungsvorganges;
- Figuren 9A und 9B: zwei Ansichten der Antriebsvorrichtung der Figur 3 beim Entriegeln des Schiebers;
- Figuren 10A und 10B: zwei Ansichten der Antriebsvorrichtung der Figur 3 in einer Öffnungsposition;
- Figuren 11A und 11B: zwei Ansichten der Antriebsvorrichtung der Figur 3 während des Spannvorganges bei einer Bewegung in Schließrichtung,
- Figuren 12A und 12B: zwei Ansichten der Antriebsvorrichtung der Figur 3 in einer Überdrückstellung;
- Figuren 13A und 13B: zwei Ansichten der Antriebsvorrichtung der Figur 3 mit blockiertem Schaltelement;
- Figur 14: ein Weg-Zeit-Diagramm einer normalen Schließbewegung;
- Figur 15: ein Weg-Zeit-Diagramm einer Schließbewegung mit Überdrücken des bewegbaren Möbelteils;
- Figur 16: eine Detailansicht der Antriebsvorrichtung der Figur 3 bei der Öffnungsbewegung;
- Figur 17: eine Detailansicht der Antriebsvorrichtung der Figur 3 bei einer Öffnungsbewegung;
- Figur 18: eine Detailansicht der Antriebsvorrichtung der Figur 3;
- Figur 19: ein Geschwindigkeits-Weg-Diagramm eines schweren bewegbaren Möbelteils;
- Figur 20: eine Geschwindigkeits-Weg-Diagramm eines leichten bewegbaren Möbelteils;
- Figuren 21A und 21B: zwei Ansichten der erfindungsgemäßen Antriebsvorrichtung in einer Öffnungsposition,
- Figuren 22A und 22B: zwei Ansichten der Antriebsvorrichtung der Figur 21 beim Spannen des Kraftspeichers,
- Figuren 23A bis 23C: drei Ansichten der Antriebsvorrichtung der Figur 21 beim Entkoppeln des Mitnehmers von dem Schlitten;
- Figuren 24A und 24B: zwei Ansichten der Antriebsvorrichtung der Figur 21 nach dem Entkoppeln des Mitnehmers und vor Erreichen der Schließposition;
- Figuren 25A und 25B: zwei Ansichten der Antriebsvorrichtung der Figur 21 kurz vor Erreichen der Schließposition, und
- Figuren 26A bis 26C: mehrere Ansichten der Antriebsvorrichtung der Figur 21 bei Erreichen der Schließposition.

Ein Möbel 1 umfasst einen in Figur 1 schematisch dargestellten Korpus 2, an dem ein oder mehrere Schubkästen als bewegbare Möbelteile 3 verfahrbar gelagert werden können. Jeder Schubkasten ist an gegenüberliegenden Seiten über eine Auszugsführung 5 geführt, wobei die Auszugsführung 5 über einen Haltewinkel 9 an einer Seitenwand des Korpus 2 fixiert ist und der Schubkasten 3 an einer verfahrbaren Laufschiene der Auszugsführung 5 fixiert ist. In einer Schließposition befindet sich eine Frontblende 4 des Schubkastens in geringem Abstand von dem Korpus 2, beispielsweise zwischen 2 mm und 5 mm, um aus dieser Schließposition geringfügig weiter in den Korpus 2 in eine Überdrückstellung eingedrückt zu werden, um eine Ausstoßvorrichtung 6 zu entriegeln.

Wie in Figur 2 gezeigt ist, befinden sich an einem Boden des Schubkastens an der Unterseite zwei Ausstoßvorrichtungen 6, die zumindest in einem Schließbereich mit einem Aktivator 7 koppelbar sind, der feststehend mittelbar oder unmittelbar mit dem Korpus 2 verbunden ist. Jede Ausstoßvorrichtung 6 kann sich somit an dem Aktivator 7 abstützen, um den Schubkasten als das bewegbare Möbelteil 3 auszuwerfen. Es ist natürlich auch möglich, die Ausstoßvorrichtung 6 stationär an dem Korpus 2 anzuordnen und den Aktivator 7 an dem Schubkasten. Zudem kann die Anzahl und Anordnung der Ausstoßvorrichtungen 6 an dem bewegbaren Möbelteil 3 variiert werden.

Jede Auszugsführung 5 kann mit einem Selbsteinzug gekoppelt sein, der eine verfahrbare Laufschiene der Auszugsführung 5 in einem Einzugsbereich in Schließrichtung zieht und optional durch einen Dämpfer abbremst. Eine Auszugsführung 5 mit einem Selbsteinzug ist beispielsweise in den Dokumenten DE 10 2011 053 840 A1 oder DE 10 2011 0544 441 A1 offenbart, auf die Bezug genommen wird.

In Figur 3 ist die Ausstoßvorrichtung 6 gezeigt, die in einem Gehäuse 10 angeordnet ist. An einer Längskante des Gehäuses 10 ist eine Führung 11 in Form eines Steges vorgesehen, an dem ein Mitnehmer 12 verfahrbar gelagert ist. Der Mitnehmer 12 ist mit einem Koppelelement 13 verbunden, das eine Anlagefläche für den Aktivator 7 ausbildet. Da das Koppelelement 13 einen Magneten aufweist, können zwischen dem Mitnehmer 12 und dem Aktivator 7 sowohl Zug- als auch Druckkräfte übertragen werden. Zur Positionierung des bewegbaren Möbelteils 3 in Tiefenrichtung ist ein Verstellmechanismus 15 vorgesehen, mittels dem die Position des Koppelelementes 13 relativ zu dem Mitnehmer 12 einstellbar ist.

Wie in den Figuren 4A und 4B gezeigt ist, befindet sich innerhalb des Gehäuses 10 ein Schlitten 30, der in Längsrichtung des Gehäuses 10 in einer Aufnahme 20 verschiebbar gelagert ist. An der Aufnahme 20 des Gehäuses 10 befindet sich an einer Stirnseite eine Halterung 21, um ein Ende eines Kraftspeichers in Form mindestens einer Feder 22, insbesondere einer Zugfeder, festzulegen. Dabei sind zwei Federn 22 vorgesehen, die jeweils in einer Federaufnahme 31 an dem Schlitten 30 angeordnet sind. Ein gegenüberliegendes Ende der Feder 22 ist an einer Federhalterung 32 an dem Schlitten 30 fixiert, so dass der Schlitten 30 in Öffnungsrichtung an dem Gehäuse 10 vorgespannt ist. Die Anzahl der Federn 22 kann dabei abhängig vom Einsatzzweck der Antriebsvorrichtung gewählt werden.

An dem Schlitten 30 ist ferner eine Aufnahme 33 zur Führung eines Steuerelementes 40 vorgesehen. An der Aufnahme 33 sind Seitenwände 38 angeordnet, die eine Führung des Steuerelementes 40 im Wesentlichen senkrecht zur Öffnungsrichtung bewirken. An der Aufnahme 33 ist ferner eine Aufnahme 37 an einer Seitenwand 38 vorgesehen, an der ein hervorstehender Steg 43 des Steuerelementes 40 durchführbar ist, um das Steuerelement 40 in die Aufnahme 33 einfügen zu können. Das Steuerelement 40 ist plattenförmig ausgebildet und weist hervorstehende Gleitelemente 44 auf, die an den Seitenwänden 38 der Aufnahme 33 anliegen.

Das Steuerelement 40 umfasst einen ersten Stift 41, der in einer Führungsbahn 17 an dem Gehäuse 10 geführt ist. An dem Steuerelement 40 ist ferner ein zweiter Stift 42 vorgesehen, der an dem Mitnehmer 12 geführt ist. Hierfür ist an dem Mitnehmer 12 eine Führungsbahn 16 ausgebildet.

An dem Schlitten 30 ist ferner eine Kurvenführung 34 vorgesehen, mittels der ein Zahnrad 36 geführt ist. Das Zahnrad 36 greift mit einem Rastvorsprung 35 in die Kurvenführung 34 ein und ist Bestandteil einer Rücklaufsperre. An dem Gehäuse 10 ist eine Zahnstange 19 ausgebildet, wie dies in der Detailansicht der Figur 5 erkennbar ist. Das Zahnrad 36 ist mit einem Stift in einer schlaufenförmigen Führungsbahn 18 des Gehäuses 10 geführt, wobei ein Abschnitt der Führungsbahn 18 in Spannrichtung an der Zahnstange 19 vorbei läuft, während ein Abschnitt für eine Öffnungsbewegung das Zahnrad 36 beabstandet von der Zahnstange 19 führt. Wird ein Spannvorgang der Ausstoßvorrichtung 6 abgebrochen, greift das Zahnrad 36 in die Zahnstange 19 ein und verhindert somit ein Auswerfen des bewegbaren Möbelteils. Eins solche Rücklaufsperre ist beispielsweise in der DE 10 2016 107 918 beschrieben. Für die vorliegende Ausstoßvorrichtung ist eine solche Rücklaufsperre vorteilhaft, kann allerdings optional auch weggelassen werden.

An dem Gehäuse 10 ist ferner ein Schieber 50 vorgesehen, der in einer Schieberaufnahme 26 (Figur 5) an dem Gehäuse 10 verschiebbar gehalten ist. Hierfür greift ein kastenförmiger Abschnitt 55 in die Schieberaufnahme 26 ein, während ein Steg 56 an einem Endabschnitt 27 des Gehäuses 10 aufgenommen ist. An dem Schieber 50 ist ein Lager 52 für ein drehbares Schaltelement 60 ausgebildet, das einen Hebelarm aufweist, an dem endseitig ein Druckstück 62 vorgesehen ist. An der Drehachse des Schaltelementes 60 ist eine längliche Aussparung 61 vorgesehen, in die ein Steg 66 eines Rotationsdämpfer 65 eingreift, der drehfest mit dem Schaltelement 60 gekoppelt ist. Der Rotationsdämpfer 65 ist über einen Ausleger 67 am dem Schieber 50 gehalten, so dass bei einer Drehung des Schaltelementes 60 der Rotationsdämpfer 65 betätigt wird und eine Bremswirkung erzeugt. Das drehbare Schaltelement 60 weist ferner einen hervorstehenden Arm 63 auf, der mit Anschlägen an dem Schieber 50 zusammenwirkt, um die Drehbewegung des Schaltelementes 60 zu begrenzen.

Der Schieber 50 ist über eine Feder 68 in eine Ausgangsposition vorgespannt. Die Feder 68 ist dabei in einer Federaufnahme 69 an dem Schieber 50 abgelegt (Figur 4B), wobei die Feder 68 an einer Stirnseite an dem Schieber 50 anliegt und an der gegenüberliegenden Seite an einer Wand des Gehäuses 10. Die Feder 68 ist als Druckfeder ausgebildet und spannt den Schieber 50 somit in Öffnungsrichtung vor.

An dem Schieber 50 ist ferner eine Bügelfeder 64 montiert, die das Schaltelement 60 in eine erste Position vorspannt. Die Bügelfeder 64 liegt mit einem Ende an dem Arm 63 an und ist an dem gegenüberliegenden Ende an dem Schieber 50 abgestützt.

An dem Schieber 50 ist ferner ein Steg 53 ausgebildet, an dem ein Teil 51 einer Rastaufnahme für den Stift 41 des Steuerelementes 40 vorgesehen ist. Das Teil 51 der Rastaufnahme ist als Vorsprung ausgebildet. An dem Steg 53 ist ferner eine Rastnase 54 vorgesehen, die für eine Verrastung des Schiebers 50 an dem Gehäuse 10 sorgen kann.

In den Figuren 4A und 4B ist zudem eine Steuerwippe 70 gezeigt, die zur Betätigung des Schaltelementes 60 dient. Die Steuerwippe 70 ist um eine Drehachse 71 drehbar gelagert, die in eine Lageraufnahme 74 an dem Gehäuse 10 eingesteckt ist. Die Steuerwippe 70 weist einen Ausleger 72 auf, der auf das Schaltelement 60 wirkt, um dieses zu verschwenken. Ferner ist an der Steuerwippe 70 ein Führungsnocken 73 vorgesehen, der mit dem Mitnehmer 12 zusammenwirkt. Wenn der Mitnehmer 12 entlang des Gehäuses 10 verfahren wird, kann der Mitnehmer 12 die Steuerwippe 70 um die Drehachse 71 verschwenken und damit das Schaltelement 60 betätigen. An dem Mitnehmer 12 ist dabei eine Nockenführung 75 für den Führungsnocken 73 ausgebildet, um eine Betätigung des Schaltelementes 60 nur in einer bestimmten Position des Mitnehmers 12 vorzunehmen.

In Figur 5 ist das Gehäuse 10 ohne den Deckel 14 und die anderen Bauteile gezeigt. An dem Gehäuse 10 ist eine Führungsbahn 17 für den ersten Stift 41 des Steuerelementes 40 ausgebildet. Die Führungsbahn 17 ist dabei schlaufenförmig ausgebildet. An der Führungsbahn 17 ist ein erster Teil 23 einer Rastaufnahme vorgesehen, an der der Stift 41 zum Verrasten der Ausstoßvorrichtung 6 ablegbar ist. Der zweite Teil 51 der Rastaufnahme ist an dem Schieber 50 ausgebildet. Wenn der zweite Teil 51 der Rastaufnahme benachbart zu dem ersten Teil 23 der Rastaufnahme angeordnet ist, befindet sich die Rastaufnahme in einer geschlossenen Position, und der Stift 41 kann dort abgelegt werden, um die Ausstoßvorrichtung 6 in einer Schließposition zu verriegeln. Wird der Schieber 50 relativ zu dem Gehäuse 10 bewegt, entfernt sich der zweite Teil 51 der Rastaufnahme von dem ersten Teil 23, so dass die Rastaufnahme in die Entriegelungs- oder Freigabeposition bewegt wird und der Stift 41 nicht mehr in der Rastaufnahme ablegbar ist.

An dem Gehäuse 10 ist ferner ein Rastvorsprung 25 im Bereich der Führungsbahn 17 ausgebildet, der mit der Rastnase 54 an dem Schieber 50 zusammenwirkt, um den Schieber 50 in einer Entriegelungs- oder Freigabeposition für das Steuerelement 40 verrasten zu können.

Die Funktionsweise der Ausstoßvorrichtung 6 wird nachfolgend mit Bezug auf die Figuren 6 bis 13 näher erläutert, wobei diese Figuren jeweils zwei Schnittansichten durch die Ausstoßvorrichtung 6 zeigen, die teilweise in unterschiedlichen Ebenen angeordnet sind, um die Position der Stifte 41 und 42 im Bereich des Mitnehmers 12 und der Führungsbahn 17 besser verfolgen zu können.

In den Figuren 6A und 6B befindet sich die Ausstoßvorrichtung 6 in einer Schließposition. In der Schließposition befindet sich der Steift 41 des Steuerelementes 40 in der Rastaufnahme, die durch den ersten Teil 23 an dem Gehäuse 10 und den zweiten Teil 51 an dem Schlitten 50 gebildet ist. Die Rastaufnahme befindet sich in der geschlossenen Position, und die Ausstoßvorrichtung 6 ist über den Stift 41 und die Rastaufnahme gegen die Kraft der Federn 22 verrastet. Der zweite Stift 42 des Steuerelementes befindet sich an einem abgewinkelten Ende der Führungsbahn 16 an dem Mitnehmer 12.

Soll die Ausstoßvorrichtung 6 entriegelt werden, wird das bewegbare Möbelteil 3 bzw. der Schubkasten aus der Schließposition in eine Überdrückstellung bewegt, wie dies in den Figuren 7A und 7B gezeigt ist. Das Steuerelement 40 wird dabei gegen die Kraft der Federn 22, die an dem Schlitten 30 gehalten sind, eingedrückt, wobei das bewegbare Möbelteil über den Mitnehmer 12 und den Stift 42 auf das Steuerelement 40 wirkt. Durch das Eindrücken des bewegbaren Möbelteils drückt der erste Stift 41 gegen das Druckstück 62 an dem Schaltelement 60, das den Schieber 50 gegen die Kraft der Feder 68 relativ zu dem Gehäuse 10 bewegt. Durch die Bewegung des Schiebers 50 verschiebt sich auch der zweite Teil 51 der Rastaufnahme relativ zu dem ersten Teil 23.

Für eine Öffnungsbewegung kann der Stift 41 nun durch den Spalt zwischen dem ersten Teil 23 der Rastaufnahme und dem zweiten Teil 51 gelangen, wie dies in den Figuren 8A und 8B gezeigt ist. Der Mitnehmer 12 ist über den zweiten Stift 42 mit dem Steuerelement 40 in Auszugsrichtung gekoppelt, so dass das bewegbare Möbelteil durch den Mitnehmer 12 ausgeworfen wird. Der Schieber 50 wird durch die Feder 68 in Öffnungsrichtung gedrückt, bis die Rastnase 54 an dem Rastvorsprung 25 des Gehäuses 10 anliegt. Durch die Verrastung des Schiebers 50 bleibt die Rastaufnahme in einer Freigabestellung. Der Abstand zwischen den beiden Teilen 23 und 51 der Rastaufnahme ist so groß, dass der Stift 41 dazwischen passieren kann.

Aufgrund der Federn 22 wird der Schlitten 30 mit dem Steuerelement 40, und dadurch auch der Mitnehmer 12 mit dem bewegbaren Möbelteil, weiter in Öffnungsrichtung bewegt, bis die in Figur 9 gezeigte Position erreicht ist. Der erste Stift 41 an dem Steuerelement 40 läuft gegen eine Anlaufschräge 57 an dem Steg 53 an und löst somit den Rastnase 54 von dem Rastvorsprung 25. Dadurch kann der Schieber 50 durch die Kraft der Feder 68 weiter in Öffnungsrichtung bewegt werden, um die Rastaufnahme zu verschließen.

Das bewegbare Möbelteil 3 wird nun weiter in Öffnungsrichtung bewegt, bis der erste Stift 41 an einer Anlaufschräge 45 der Führungsbahn 17 auftrifft, um das Steuerelement 40 an dem Schlitten 30 zu verfahren. Dadurch bewegt sich der zweite Stift 42 aus dem abgewinkelten Endabschnitt der Führungsbahn 16 heraus und kann somit entlang dem Mittelabschnitt der Führungsbahn 16 verfahren werden, der geringfügig geneigt zu der Schließ- und Öffnungsrichtung ausgerichtet ist, um den Mitnehmer 12 weiter entlang der Führung 11 an dem Gehäuse zu bewegen.

In den Figuren 10A und 10B ist eine Position der Ausstoßvorrichtung 6 gezeigt, in der das bewegbare Möbelteil 3 sich von dem Mitnehmer 12 entfernen kann. Der zweite Stift 42 ist an den abgewinkelten Endabschnitt der Führungsbahn 16 verfahren worden, und der erste Stift 41 befindet sich an einem spitzen Ende der Führungsbahn 17.

Um das bewegbare Möbelteil wieder in eine Schließposition zu bringen, wird der Aktivator gegen den Mitnehmer 12 bewegt, der über den zweiten Stift 42 mit dem Steuerelement 40 gekoppelt ist. Das Steuerelement 40 bewegt sich somit zusammen mit dem Schlitten 30 in Schließrichtung und spannt dabei die Federn 22. Der Stift 41 bewegt sich dabei in den Figuren 10 und 11 auf der linken Seite der schlaufenförmigen Führungsbahn 17. Beim Spannen der Feder 22 wird auch die Rücklaufsperre mit dem Zahnrad 36 aktiviert, das entlang der Zahnstange 19 an dem Gehäuse verfahren wird. Sollte der Spannvorgang abgebrochen werden, sichert das Zahnrad 36 der Rücklaufsperre die bislang gespannte Position des Schlittens 30.

Wird der Schlitten 12 weiter in Schließrichtung verfahren, werden einerseits die Federn 22 über den Schlitten 30 gespannt, und andererseits gelangt eine Kante des Mitnehmers 12 mit der Nockenführung 75 gegen den Führungsnocken 73 an der Steuerwippe 70. Wenn der Mitnehmer 12 gegen den Führungsnocken 73 drückt, wird die Steuerwippe 70 um die Drehachse 71 verschwenkt und drückt mit dem Ausleger 72 gegen das Schaltelement 60, das von der ersten Position, in der ein Entriegeln der Ausstoßvorrichtung möglich ist, in eine zweite Position verschwenkt wird, in der ein Entriegeln der Ausstoßvorrichtung 6 nicht zugelassen wird. Obwohl der Stift 41 schon an der Rastaufnahme abgelegt ist, kann ein Auslösen der Ausstoßvorrichtung 6 nicht erfolgen, da das Schaltelement 60, das eine Verbindung zwischen dem Stift 41 und dem Schieber 50 herstellen kann, in der verschwenkten Position angeordnet ist. Durch die Bewegung des Stiftes 41 in die Rastaufnahme gelangt auch der zweite Stift 42 aus dem abgewinkelten Endabschnitt der Führungsbahn 16 und kann entlang dem Mitnehmer 12 verschoben werden. In diesem Bereich, beispielsweise in einem Bereich zwischen der Schließposition und 40 mm vor der Schließposition, kann nun ein Selbsteinzug wirksam werden, der beispielsweise an der Auszugsführung angeordnet ist. Ein solcher Selbsteinzug zieht das bewegbare Möbelteil in eine Schließposition, wobei vorzugsweise ein Dämpfer vorgesehen ist, der die Schließbewegung des bewegbaren Möbelteils abbremst. Dadurch braucht der Benutzer keine Betätigungskraft mehr aufwenden, sondern kann die Steuerung des bewegbaren Möbelteils dem Selbsteinzug überlassen. Wird nun der Mitnehmer 12 über den Selbsteinzug langsam in die Schließstellung bewegt, gelangt die Nockenführung 75 mit einer Aussparung in den Bereich des Führungsnockens 73, so dass die Steuerwippe 70 durch die Kraft der Bügelfeder 64 verschwenkt werden kann, da das Schaltelement 60 über die Kraft der Bügelfeder 64 wieder in die erste Position verschwenkt, in der eine Entriegelung der Ausstoßvorrichtung 6 ermöglicht wird. Der zweite Stift 42 befindet sich dann an dem abgewinkelten Endabschnitt der Führungsbahn 16, und es wird die in Figur 6A und 6B gezeigte Schließposition erreicht. Bei dieser Art von Schließvorgang erfolgt kein Eindrücken des Schubkastens über die Schließposition hinaus in die Überdrückstellung, und der Benutzer kann unmittelbar nach Erreichen der Schließposition erneut eine Entriegelung der Ausstoßvorrichtung 6 bewirken, da mit Erreichen der Schließposition über das Verschwenken des Schaltelementes 60 in die erste Position ein Entriegeln ermöglicht wird.

Es kann allerdings passieren, dass das bewegbare Möbelteil manuell über die Schließposition hinaus in die Überdrückstellung bewegt wird oder aufgrund von zu hoher Schließgeschwindigkeit des bewegbaren Möbelteils 3 über die Schließstellung hinaus bewegt wird. Dann wird die in den Figuren 13A und 13B gezeigte Überdrückstellung erreicht. In der Überdrückstellung hat die Steuerwippe 70 aufgrund der Nockenführung 75 an dem Mitnehmer 12 und dem Führungsnocken 73 ein Verschwenken des Schaltelementes 60 von der ersten Position in die zweite Position bewirkt, wie dies in den Figuren 13A und 13B gezeigt ist. Die Rastaufnahme befindet sich in der geschlossenen Position, aber der Stift 41 ist beabstandet von der Rastaufnahme angeordnet. Der Stift 41 liegt allerdings nicht an einer Stirnseite des Druckstückes 62 an, sondern seitlich an dem Druckstück 62, so dass keine Kräfte in Schließrichtung auf das Schaltelement 60 durch den Stift 41 aufgebracht werden können. Wird das bewegbare Möbelteil in der Überdrückstellung losgelassen, sorgen die Federn 22 dafür, dass der Mitnehmer 12 und das Steuerelement 40 relativ zu dem Gehäuse 10 in Öffnungsrichtung bewegt werden, bis der erste Stift 41 an der Rastaufnahme abgelegt wird, die durch den ersten Teil 23 an dem Gehäuse 10 und den zweiten Teil 51 an dem Schieber 50 gebildet ist, und die in den Figuren 6A und 6B gezeigte Position erreicht ist. Beim Ablegen des Stiftes 41 an der Rastaufnahme erfolgt gleichzeitig eine Bewegung des Mitnehmers 12 entlang dem Gehäuse 10, so dass über die Nockenführung 75 der Führungsnocke 73 so weit freigegeben wird, dass das Schaltelement 60 durch die Kraft der Bügelfeder 64 von der zweiten Position in die erste Position verschwenkt werden kann. Unmittelbar nach Erreichen der Schließstellung kann somit erneut ein Öffnungsvorgang erfolgen. Falls gewünscht wird, dass eine erneute Öffnung erst nach einer gewissen Zeitdauer durchgeführt werden kann, lässt sich die Rückschwenkbewegung des Schaltelementes 60 durch den Rotationsdämpfer 65 verlangsamen, je nachdem, welche Zeitdauer abgewartet werden soll. Eine solche Zeitverzögerung ist allerdings nur optional, da auch nach einem Überdrücken des bewegbaren Möbelteils in die Überdrückstellung ein sofortiges Öffnen möglich ist, sobald das bewegbare Möbelteil die Schließstellung erreicht hat.

In Figur 14 ist ein Weg-Zeit-Diagramm gezeigt, bei dem ein Schließvorgang dargestellt wird, bei dem keine Überdrückstellung erreicht wird. Das bewegbare Möbelteil 3 wird in Schließrichtung bewegt, und dabei wird in einem ersten Abschnitt der Kraftspeicher an dem Schlitten 30 gespannt. Nachdem der Kraftspeicher mit den Federn 22 gespannt ist und die Ausstoßvorrichtung 6 über den Stift 41 an der Rastaufnahme verrastet ist, kann der Selbsteinzug übernehmen, und die Bewegung des bewegbaren Möbelteils 3 in Schließrichtung wird abgebremst, wie dies der kurvenförmige Verlauf im Bereich des Einzuges andeutet. Das bewegbare Möbelteil 3 erreicht dann die Schließposition, und es findet keine Bewegung mehr statt, bis der Benutzer das bewegbare Möbelteil 3 in die Überdrückstellung bewegt und damit die Ausstoßvorrichtung 6 entriegelt.

In Figur 15 ist gezeigt dass der Schließvorgang auch in eine Überdrückstellung erfolgen kann, wobei das bewegbare Möbelteil 3 sowohl im Spannbereich als auch im Einzugsbereich in Schließrichtung bewegt wird, und zwar über die Schließstellung hinaus in die Überdrückstellung. In der Überdrückstellung kann das bewegbare Möbelteil beliebig lange gehalten werden, bis es vom Benutzer losgelassen wird, um dann in die Schließstellung bewegt zu werden. Sobald das bewegbare Möbelteil 3 in der Schließposition angeordnet ist, kann es erneut geöffnet werden.

In dem dargestellten Ausführungsbeispiel ist das Schaltelement 60 drehbar gelagert. Es ist auch möglich, ein verschiebbar gelagertes Schaltelement 60 bei einer Mechanik für den Überdrückschutz vorzusehen.

In Figur 16 ist die Ausstoßvorrichtung 6 in einer Position während der Öffnungsbewegung gezeigt, bei der der Mitnehmer 12 schon über einen Teil der Wegstrecke an dem Gehäuse 10 in Öffnungsrichtung verfahren ist und der Schlitten 30 kurz vor Erreichen seiner Endposition an dem Gehäuse 10 angeordnet ist. Der erste Stift 41 fährt gerade gegen die Anlaufschräge 45 an der Führungsbahn 17, so dass das Steuerelement 40 nicht nur mit dem Schlitten 30 in Öffnungsrichtung, sondern auch in Figur 16 leicht nach rechts bewegt wird, so dass der zweite Stift 42 aus dem abgewinkelten Endabschnitt der Führungsbahn 16 heraus bewegt wird und damit eine Kopplung zwischen dem Steuerelement 40 und dem Mitnehmer 12 entriegelt wird.

Wird nun der Mitnehmer 12 weiter in Öffnungsrichtung verfahren, wie dies in Figur 17 gezeigt ist, bewegt sich der zweite Stift 42 entlang der Führungsbahn 16, die leicht geneigt zu der Öffnungs- und Schließrichtung ausgerichtet ist, beispielsweise in einem Winkel zwischen 2° und 20°, insbesondere 5° bis 15°, so dass das Steuerelement 40 bei der weiteren Öffnungsbewegung in Figur 17 auch nach rechts verfahren wird. Dabei wirken über das Steuerelement 40 und die Stifte 41 und 42 Reibkräfte, die die Bewegung des Mitnehmers 12 leicht abbremsen. Der Schlitten 30 wird in diesem Bereich nur noch geringfügig in Öffnungsrichtung bewegt, kann aber auch stillstehend angeordnet werden. Der Mitnehmer 12 bewegt sich zusammen mit dem bewegbaren Möbelteil 3 weiter in Öffnungsrichtung.

In Figur 18 ist der zweite Stift 42 an dem zweiten abgewinkelten Endabschnitt der Führungsbahn 16 angelangt, so dass nun eine Entkopplung des bewegbaren Möbelteils 3 von dem Mitnehmer 12 erfolgen kann, ähnlich wie dies mit Bezug auf Figur 10 beschrieben wurde. Optional kann der Mitnehmer 12 auch noch weiter entlang dem Gehäuse 10 in Öffnungsrichtung bis zu einem Anschlag bewegt werden. Bei einer nachfolgenden Schließbewegung wird dann der Stift 42 an dem in Figur 18 oberen abgewinkelten Endabschnitt der Führungsbahn 16 gehalten, um den Mitnehmer 12 zusammen mit dem Schieber 30 in Schließrichtung zu bewegen und die Federn 22 zu spannen.

In Figur 19 ist ein Geschwindigkeits-Weg-Diagramm für ein schweres bewegbares Möbelteil 3 gezeigt. Das bewegbare Möbelteil 3 wird aus der Schließposition in eine Überdrückstellung gebracht, damit die Ausstoßvorrichtung 6 das bewegbare Möbelteil auswerfen kann. Das bewegbare Möbelteil 3 wird über die Ausstoßvorrichtung 6 von der Überdrückstellung eine erste Wegstrecke bis zu dem Punkt S₁ beschleunigt. In Figur 19 ist das bewegbare Möbelteil schwer, so dass die Beschleunigung gering ausfällt. Nach Erreichen der in Figur 16 gezeigten Position erfolgt keine Beschleunigung des bewegbaren Möbelteils mehr, sondern nur noch ein leichtes Abbremsen durch die Reibkräfte beim Bewegen des bewegbaren Möbelteils und des Mitnehmers 12 in Öffnungsrichtung, bis die in Figur 18 gezeigte Position erreicht ist, die dem Punkt S₂ in Figur 19 entspricht. Die gestrichelte Linie entlang der zweiten Wegstrecke zwischen S₁ und S₂ zeigt dabei den Unterschied, wenn keine Bremskräfte über den Mitnehmer 12 auf das bewegbare Möbelteil 3 wirken. Das bewegbare Möbelteil wäre nur geringfügig schneller am Ende der Wegstrecke S₂, wobei eine Geschwindigkeitsabnahme auch durch die übrigen Reibkräfte an der Auszugsführung 5 oder an anderen Bauteilen erfolgt, die auf das bewegbare Möbelteil 3 einwirken.

In Figur 20 ist ein Geschwindigkeits-Weg-Diagramm für ein leichtes bewegbares Möbelteil 3 gezeigt. Das bewegbare Möbelteil 3 wird aus der Überdrückstellung oder bei einer alternativen Entriegelung aus der Schließstellung zunächst in Öffnungsrichtung beschleunigt, bis die Geschwindigkeit Vₘₐₓ erreicht und die in Figur 16 dargestellte Position erreicht wird. Nach Erreichen der ersten Wegstrecke wird über die Ausstoßvorrichtung eine gewisse Bremswirkung auf den Mitnehmer 12 über Reibkräfte erzeugt, wobei der Unterschied der Endgeschwindigkeit am Ende der zweiten Wegstrecke (S₂) größer ist als in Figur 19, da das bewegbare Möbelteil 3 leichter ist. Mit der gestrichelten Linie ist in Figur 20 ein nicht gebremstes bewegbares Möbelteil 3 dargestellt, während die durchgängige Linie zwischen S₁ und S₂ die Bremswirkung des Mitnehmers 12 darstellt. Durch das Abbremsen des bewegbaren Möbelteils 3 kann gerade bei leichten Möbelteilen verhindert werden, dass diese mit zu hoher Geschwindigkeit in Öffnungsrichtung ausgeworfen werden und somit in der maximalen Öffnungsposition hart anschlagen könnten.

Um die Geschwindigkeit nach Erreichen der maximalen Geschwindigkeit Vₘₐₓ abzubremsen, können alternativ oder zusätzlich auch weitere Dämpfer vorgesehen sein, beispielsweise Luftdämpfer, Fluiddämpfer, Lineardämpfer oder Rotationsdämpfer. Vorzugsweise ist die Dämpfungskraft geschwindigkeitsabhängig, also je höher die Geschwindigkeit des bewegbaren Möbelteils am Ende der ersten Wegstrecke ist, desto höher werden die Dämpfungskräfte, um die Auswerfgeschwindigkeit bei höheren Geschwindigkeiten stärker abzubremsen.

In den Figuren 21A und 21B ist die Antriebsvorrichtung in einer Öffnungsposition gezeigt, in der die Federn 22 des Kraftspeichers entspannt sind. Das Steuerelement 40 befindet sich mit dem Stift 41 in der Position, die in den Figuren 10A und 10B gezeigt ist, und der Stift 42 befindet sich auf der zum Koppelelement 13 abgewandten Seite an dem abgewinkelten Endabschnitt der Führungsbahn 16. Wird nun das bewegbare Möbelteil in Schließrichtung bewegt, wird der Mitnehmer 12 über das Koppelelement 13 gegen die Kraft der Federn 22 des Kraftspeichers linear bewegt. Das Steuerelement bewegt sich nur in Wirkrichtung der Federn 22 aufgrund der linear ausgebildeten Führungsbahn 17, wie dies auch in den Figuren 11A und 11B gezeigt ist.

In den Figuren 22A und 22B ist der Mitnehmer 12 in einer Position angelangt, in der die Federn 22 des Kraftspeichers im Wesentlichen gespannt sind und das Steuerelement durch einen gekrümmten Abschnitt an der Führungsbahn 17 den Stift 41 senkrecht zur Wirkrichtung der Federn 22 verschiebt, so dass der Stift 42 an der Führungsbahn 16 aus dem abgewinkelten Endabschnitt der Führungsbahn 16 heraus bewegt wird.

Die Position, an der der Stift 42 aus dem abgewinkelten Endabschnitt der Führungsbahn 16 heraus bewegt wurde, ist in den Figuren 23A bis 23C gezeigt. Der Mitnehmer 12 wird nun nicht mehr durch die Federn 22 des Kraftspeichers beaufschlagt, sondern kann unabhängig von diesem in Schließrichtung bewegt werden, insbesondere kann ein Selbsteinzug wirksam werden, um den Mitnehmer 12 über eine Wegstrecke in die Schließposition zu bewegen. Die Fedem 22 wirken nach wie vor auf den Schlitten 30, der das Steuerelement 40 hält. Durch die Kraft der Federn 22 wird der Stift 41 in der Führungsbahn 17 in eine Rastposition gezogen, die noch einige Millimeter entfernt ist. Würde der Schlitten 30 mit dem Steuerelement 40 frei bewegbar sein, könnte durch die Federn 22 eine starke Beschleunigung des Stiftes 41 vorgenommen werden, was zu einer hohen Materialbelastung und Rastgeräuschen führen würde. Um dies zu vermeiden, wird der Stift 41 nur langsam in Richtung der Rastposition bewegt, da der Stift 42 an dem Steuerelement 40 in der Führungsbahn 16 gehalten ist, die leicht winklig zur Wirkrichtung der Federn 22 ausgerichtet ist. Abhängig von der Bewegung des Mitnehmers 12 in Schließrichtung wird eine Bewegung des Steuerelementes 40 senkrecht zur Wirkrichtung der Federn 22 zugelassen. Der Neigungswinkel der Führungsbahn 16 relativ zur Wirkrichtung der Federn 22 kann in einem Bereich zwischen 1° bis 10°, insbesondere 2° bis 8°, sein.

In den Figuren 24A und 24B ist eine Position gezeigt, in der der Mitnehmer 12 kurz vor der Schließposition angekommen ist. Der Stift 42 in der Führungsbahn 16 befindet sich noch in dem linearen Abschnitt vor dem abgewinkelten Endbereich der Führungsbahn 16. Durch die Neigung der Führungsbahn 16 ist der Stift 41 noch näher an die endgültige Rastposition gelangt, allerdings ist er immer noch von der endgültigen Rastposition entfernt.

Wird der Mitnehmer 12 nun weiter in Schließrichtung bewegt, wird die in den Figuren 25A und 25B gezeigte Position erreicht. Der Stift 42 an der Führungsbahn 16 ist nun an dem abgewinkelten Endabschnitt der Führungsbahn 16 angelangt und gibt somit das Steuerelement 40 frei, das sich aufgrund der Kraft der Federn 22 nun in die Rastposition bewegen kann. In Figur 25B ist gezeigt, dass der Stift 41 noch nicht in der Rastposition angekommen ist und an einer Schräge des Teils 23 der Rastaufnahme anliegt.

Wenn der Stift 42 an der Führungsbahn 16 den abgewinkelten Endabschnitt erreicht, wie dies in den Figuren 26A bis 26C gezeigt ist, kann der Stift 41 an dem Steuerelement entlang der Schräge an dem ersten Teil 23 der Rastaufnahme entlang in die Rastposition gleiten, wobei dieser Weg deutlich kürzer ist als der Weg des Stiftes 41 von der in Figur 23C gezeigten Position nach Entkoppeln des Stiftes 42 von der Bewegung des Mitnehmers 12 in Schließrichtung. Durch die Führungsbahn 16 wird somit die Bewegung des Steuerelementes 40 in die Rastposition zwangsgesteuert und langsam durchgeführt, und erst kurz vor Erreichen der Rastposition wird der Stift 42 an der Führungsbahn 16 freigegeben und ermöglicht dem Stift 41 in die Rastposition beschleunigt zu werden. Da die Wegstrecke des Stiftes 41 nach der Freigabe kurz ist, beispielsweise kleiner als 1,5 mm, treten kaum Rastgeräusche auf, und die Materialbelastung ist ebenfalls gering. Aus der Rastposition kann dann ein Öffnungsvorgang eingeleitet werden, wie dies oben beschrieben ist.

### Bezugszeichenliste

- 1: Möbel
- 2: Korpus
- 3: Möbelteil
- 4: Frontblende
- 5: Auszugsführung
- 6: Ausstoßvorrichtung
- 7: Aktivator
- 9: Haltewinkel
- 10: Gehäuse
- 11: Führung
- 12: Mitnehmer
- 13: Koppelelement
- 14: Deckel
- 15: Verstellmechanismus
- 16: Führungsbahn
- 17: Führungsbahn
- 18: Führungsbahn
- 19: Zahnstange
- 20: Aufnahme
- 21: Halterung
- 22: Feder
- 23: Teil
- 25: Rastvorsprung
- 26: Schieberaufnahme
- 27: Endabschnitt
- 30: Schlitten
- 31: Federaufnahme
- 32: Federhalterung
- 33: Aufnahme
- 34: Kurvenführung
- 35: Rastvorsprung
- 36: Zahnrad
- 37: Aufnahme
- 38: Seitenwand
- 40: Steuerelement
- 41: Stift
- 42: Stift
- 43: Steg
- 44: Gleitelement
- 45: Anlaufschräge
- 50: Schieber
- 51: Teil
- 52: Lager
- 53: Steg
- 54: Rastnase
- 55: Abschnitt
- 56: Steg
- 57: Anlaufschräge
- 60: Schaltelement
- 61: Aussparung
- 62: Druckstück
- 63: Arm
- 64: Bügelfeder
- 65: Rotationsdämpfer
- 66: Steg
- 67: Ausleger
- 68: Feder
- 69: Federaufnahme
- 70: Steuerwippe
- 71: Drehachse
- 72: Ausleger
- 73: Führungsnocken
- 74: Lageraufnahme
- 75: Nockenführung
- S₁: Punkt
- S₂: Punkt
- Vₘₐₓ: Geschwindigkeit

## Patentansprüche

1. Antriebsvorrichtung für ein bewegbares Möbelteil (3), insbesondere einen Schubkasten, mit einer Ausstoßvorrichtung (6), die einen Mitnehmer (12) und einen durch einen Kraftspeicher (22) vorgespannten Schlitten (30) aufweist, der über den Mitnehmer (12) mit einem bewegbaren Möbelteil (3) koppelbar ist, wobei bei einer Entriegelung der Ausstoßvorrichtung (6) das bewegbare Möbelteil (3) aus einer Überdrück- oder Schließstellung eine erste Wegstrecke über den Schlitten (30) und den Mitnehmer (12) in eine Öffnungsrichtung beschleunigt wird und nach der ersten Wegstrecke das bewegbare Möbelteil (3) eine zweite Wegstrecke bewegbar ist, an der der Mitnehmer (12) relativ zu dem Schlitten (30) bewegbar ist, wobei bei einer Schließbewegung der Mitnehmer (12) den Schlitten (30) gegen die Kraft des Kraftspeichers (22) eine dritte Wegstrecke bewegt , **dadurch gekennzeichnet, dass** der Mitnehmer (12) entlang der dritten Wegstrecke über ein Steuerelement (40) mit dem Schlitten (30) gekoppelt ist, das entlang einer vierten Wegstrecke bis zur Erreichen einer Schließposition relativ zu dem Mitnehmer (12) bewegbar ist.

2. Antriebsvorrichtung nach Anspruch 1, **dadurch gekennzeichnet, dass** der Mitnehmer (12) oder das Steuerelement (40) eine winklig zur Wirkrichtung des Kraftspeichers (22) ausgerichtete Führungsbahn (16) aufweist, in der ein Stift (42) geführt ist.

3. Antriebsvorrichtung nach Anspruch 1 oder 2, **dadurch gekennzeichnet, dass** die Ausstoßvorrichtung (6) ein Gehäuse (10) aufweist, an dem der Schlitten (30) und der Mitnehmer (12) geführt sind.

4. Antriebsvorrichtung nach einem der vorhergehenden Ansprüche, **dadurch gekennzeichnet, dass** der Schlitten (30) mit dem Mitnehmer (12) über ein Steuerelement (40) gekoppelt ist, das bewegbar an dem Schlitten (30) gelagert ist.

5. Antriebsvorrichtung nach Anspruch 4, **dadurch gekennzeichnet, dass** das Steuerelement (40) einen ersten Stift (41), der in einer Führungsbahn (17) an dem Gehäuse (10) geführt ist, und einen zweiten Stift (42) aufweist, der in einer Führungsbahn (16) an dem Mitnehmer (12) eingreift.

6. Antriebsvorrichtung nach einem der vorhergehenden Ansprüche, **dadurch gekennzeichnet, dass** eine Einzugsvorrichtung vorgesehen ist, mittels der das bewegbare Möbelteil (3) entlang eines Einzugsbereiches in die Schließposition bewegbar ist.

7. Antriebsvorrichtung nach einem der vorhergehenden Ansprüche, **dadurch gekennzeichnet, dass** der Kraftspeicher (22) bei einer Schließbewegung des bewegbaren Möbelteils (3) spannbar ist, wobei der Spannbereich in Öffnungs- oder Schließrichtung gesehen versetzt zu dem Entladebereich des Kraftspeichers (22) ist und der Spannbereich beabstandet von der Schließposition des bewegbaren Möbelteils endet.

8. Antriebsvorrichtung nach Anspruch 4, **dadurch gekennzeichnet, dass** das Steuerelement (40) an dem Schlitten (30) derart angeordnet ist, dass das Steuerelement (40) im Wesentlichen senkrecht zur Bewegungsrichtung des Schlittens (30) an dem Schlitten (30) geführt ist.

9. Antriebsvorrichtung nach einem der vorhergehenden Ansprüche, **dadurch gekennzeichnet, dass** an dem Mitnehmer (12) eine Führungsbahn (16) für einen Stift (42) des Steuerelementes (40) ausgebildet ist, wobei die Führungsbahn (16) zwei abgewinkelte Endabschnitte und einen Mittelabschnitt aufweist, der geneigt zur Wirkrichtung des Kraftspeichers (22) ausgerichtet ist.

10. Verfahren zum Schließen eines bewegbaren Möbelteils (3), insbesondere eines Schubkastens, mit einer Ausstoßvorrichtung (6) gemäß einem der vorhergehenden Ansprüche, mit den folgenden Schritten:
- Bewegen eines mit einem bewegbaren Möbelteil (3) koppelbaren Mitnehmers (12) in Schließrichtung, wobei der Mitnehmer (12) zusammen mit einem bewegbaren Steuerelement (40) verfahren wird, das mit einem Kraftspeicher (22) gekoppelt ist;
- Bewegen des Steuerelementes (40) benachbart zu einer Rastaufnahme;
- Entkoppeln des Mitnehmers (12) von dem Steuerelement (40) in Wirkrichtung des Kraftspeichers (22) und Bewegen des Steuerelementes (40) winklig zur Wirkrichtung des Kraftspeichers (22) durch eine Führungsbahn (16) bis kurz vor eine Rastposition;
- Freigabe des Steuerelementes (40) durch die Führungsbahn (16) und Verrasten des Steuerelementes (40) in die Rastposition.

11. Verfahren nach Anspruch 10, **dadurch gekennzeichnet, dass** das Steuerelement (40) im Wesentlichen rechtwinklig zur Wirkrichtung des Kraftspeichers (22) an einem Schlitten (30) bewegt wird.

## Claims

1. A drive device for a movable furniture part (3), in particular a drawer, having an ejection device (6), which has a driver (12) and a carriage (30) which is pre-tensioned by a force accumulator (22) and can be coupled via the driver (12) to a movable furniture part (3), wherein upon unlocking of the ejection device (6), the movable furniture part (3) is accelerated from an overpressing or closed position over a first travel distance via the carriage (30) and the driver (12) in an opening direction and after the first travel distance, the movable furniture part (3) is movable over a second travel distance, at which the driver (12) is movable in relation to the carriage (30), whereby during a closing movement the driver (12) moves the carriage (30) against the force of the force accumulator (22) over a third travel distance, **characterized in that** the driver (12) is coupled along the third travel distance via a control element (40) to the carriage (30), which is movable along a fourth travel distance until reaching a closed position in relation to the driver (12).

2. The drive device according to Claim 1, **characterized in that** the driver (12) or the control element (40) has a guide path (16), which is aligned at an angle to the action direction of the force accumulator (22) and in which a pin (42) is guided.

3. The drive device according to Claim 1 or 2, **characterized in that** the ejection device (6) has a housing (10), on which the carriage (30) and the driver (12) are guided.

4. The drive device according to any one of the preceding claims, **characterized in that** the carriage (30) is coupled to the driver (12) via a control element (40), which is mounted so it is movable on the carriage (30).

5. The drive device according to Claim 4, **characterized in that** the control element (40) has a first pin (41), which is guided in a guide path (17) on the housing (10), and a second pin (42), which engages in a guide path (16) on the driver (12).

6. The drive device according to any one of the preceding claims, **characterized in that** a retraction device is provided, by means of which the movable furniture part (3) is movable along a retraction region into the closed position.

7. The drive device according to any one of the preceding claims, **characterized in that** the force accumulator (22) can be tensioned during a closing movement of the movable furniture part (3), wherein the tensioning region, viewed in the opening or closing direction, is offset in relation to the discharge region of the force accumulator (22), and the tensioning region ends spaced apart from the closed position of the movable furniture part.

8. The drive device according to Claim 4, **characterized in that** the control element (40) is arranged on the carriage (30) such that the control element (40) is guided on the carriage (30) essentially perpendicularly to the movement direction of the carriage (30).

9. The drive device according to any one of the preceding claims, **characterized in that** a guide path (16) for a pin (42) of the control element (40) is formed on the driver (12), wherein the guide path (16) has two angled end sections and a middle section, which is aligned at least partially inclined in relation to the action direction of the force accumulator (22).

10. A method for closing a movable furniture part (3), in particular a drawer, having an ejection device (6) according to one of the preceding claims, having the following steps:
- moving a driver (12) which can be coupled to a movable furniture part (3) in the closing direction, wherein the driver (12) is moved together with a movable control element (40), which is coupled to a force accumulator (22);
- moving the control element (40) adjacent to a catch receptacle;
- decoupling the driver (12) from the control element (40) in the action direction of the force accumulator (22), and moving the control element (40) at an angle to the action direction of the force accumulator (22) by way of a guide path (16) up to shortly before a latching position;
- releasing the control element (40) by way of the guide path (16) and locking the control element (40) in the latching position.

11. The method according to Claim 10, **characterized in that** the control element (40) is moved essentially perpendicularly to the action direction of the force accumulator (22) on a carriage (30).

## Revendications

1. Dispositif d'entraînement pour une partie mobile de meuble (3), notamment un tiroir comprenant un dispositif éjecteur (6) ayant un organe d'entraînement (12) et un chariot (30) précontraint par un accumulateur de force (22) et couplé à la partie mobile de meuble (3) par l'organe d'entraînement (12),
lors du déverrouillage du dispositif d'éjection (6), la partie mobile de meuble (3) est accélérée à partir d'une position de surpression ou de fermeture sur un premier trajet par le chariot (30) et l'organe d'entraînement (12) dans la direction d'ouverture et après le premier trajet, la partie mobile de meuble (3) se déplace sur un second trajet pour lequel l'organe d'entraînement (12) est mobile par rapport au chariot (30), et lors du mouvement de fermeture, l'organe d'entraînement (12) déplace le chariot (30) contre la force de l'accumulateur de force (22) sur un troisième trajet, dispositif d'entraînement **caractérisé en ce que**
l'organe d'entraînement (12) est couplé au chariot (30) par un élément de commande (40) le long du troisième trajet, cet élément de commande étant déplacé par rapport à l'organe d'entraînement (12) le long d'un quatrième trajet jusqu'à atteindre une position de fermeture.

2. Dispositif d'entraînement selon la revendication 1,
**caractérisé en ce que**
l'organe d'entraînement (12) ou l'élément de commande (40) ont une trajectoire de guidage (16) orientée suivant un angle par rapport à la direction d'action de l'accumulateur de force (22), ce chemin de guidage guidant une broche (42).

3. Dispositif d'entraînement selon la revendication 1 ou 2,
**caractérisé en ce que**
le dispositif d'éjection (6) comporte un boîtier (10) guidant le chariot (30) et l'organe d'entraînement (12).

4. Dispositif d'entraînement selon l'une quelconque des revendications précédentes,
**caractérisé en ce que**
le chariot (30) est couplé à l'organe d'entraînement (12) par un élément de commande (40) monté mobile sur le chariot (30).

5. Dispositif d'entraînement selon la revendication 4,
**caractérisé en ce que**
l'élément de commande (40) comprend une première broche (41) guidée dans un chemin de guidage (17) du boîtier (10) et une seconde broche (42) pénétrant dans un chemin de guidage (16) de l'organe d'entraînement (12).

6. Dispositif d'entraînement selon l'une des revendications précédentes,
**caractérisé par**
un dispositif de rétraction guidant la partie mobile de meuble (3) le long de la plage de rétraction jusque dans la position de fermeture.

7. Dispositif d'entraînement selon l'une des revendications précédentes,
**caractérisé en ce que**
l'accumulateur de force (22) est mis en tension lors du mouvement de fermeture de la partie mobile de meuble (3),
la plage de mise en tension étant décalée vue dans la direction d'ouverture ou de fermeture, par rapport à la plage de détente de l'accumulateur de force (22) et la plage de mise en tension se termine avant la position de fermeture de la partie mobile de meuble.

8. Dispositif d'entraînement selon la revendication 4,
**caractérisé en ce que**
l'élément de commande (40) est monté sur le chariot (30) pour que l'élément de commande (40) soit guidé sur le chariot (30) pratiquement perpendiculairement à la direction de mouvement du chariot (30).

9. Dispositif d'entraînement selon l'une des revendications précédentes,
**caractérisé en ce que**
l'organe d'entraînement (12) forme un chemin de guidage (16) pour une broche (42) de l'élément de commande (40),
le chemin de guidage (16) ayant deux segments d'extrémité recourbés et un segment médian incliné par rapport à la direction d'action de l'accumulateur de force (22).

10. Procédé de fermeture d'une partie mobile de meuble (3), notamment d'un tiroir comportant un dispositif d'éjection (6) selon l'une quelconque des revendications précédentes, comprenant les étapes suivantes consistant à :
- déplacer un organe d'entraînement (12) susceptible d'être couplé à une partie mobile de meuble (3), dans la direction de fermeture, l'organe d'entraînement (12) étant déplacé avec un élément de commande (40) mobile qui est couplé à l'accumulateur de force (22),
- déplacer l'élément de commande (40) au voisinage d'un logement de repos,
- découpler l'organe d'entraînement (12) de l'élément de commande (40) dans la direction d'action de l'accumulateur de force (22) et déplacer l'élément de commande (40) suivant un angle par rapport à la direction d'action de l'accumulateur de force (22) dans un chemin de guidage (16) jusque peu avant une position de repos,
- libérer l'élément de commande (40) par le chemin de guidage (16) et accrocher l'élément de commande (40) dans la position de repos.

11. Procédé selon la revendication 10,
**caractérisé en ce que**
l'élément de commande (40) se déplace sur le chariot (30) pratiquement perpendiculairement à la direction d'action de l'accumulateur de force (22).
